# EUROPÄISCHE PATENTANMELDUNG

(11) **EP 3 955 221 A1**
(43) Veröffentlichungstag der Anmeldung: **16.02.2022**
(21) Anmeldenummer: 20190561.9
(22) Anmeldetag: 11.08.2020
(51) Int. Cl.: G07C 9/00

(54) **ELEKTRONISCHER SCHLÜSSEL**

(71) Anmelder: BKS GmbH, 42549 Velbert (DE)
(72) Erfinder: Knappik, Daniel, 46236 Bottrop (DE); Braam, Reinhold, 46414 Rhede (DE)
(74) Vertreter: DREISS Patentanwälte PartG mbB

(57) **Zusammenfassung**

Die Erfindung betrifft einen elektronischen Schlüssel (10), umfassend eine erste Transpondereinheit (16), welche eine Datenverarbeitungseinheit (20), eine Sende-/Empfangseinheit (24) und einen ersten Datenspeicher (22) aufweist, wobei in dem ersten Datenspeicher (22) eine erste Zutrittsberechtigungsinformation und Zutrittsereignisse einer ersten Schließeinrichtung gespeichert sind, wobei der elektronische Schlüssel (10) eine zweite Transpondereinheit (18) umfasst, wobei die zweite Transpondereinheit einen zweiten Datenspeicher (30) und eine zweite Sende-/Empfangseinheit (32) aufweist, wobei ein drahtloses Datenübertragungsprinzip der ersten Transpondereinheit von einem drahtlosen Datenübertragungsprinzip der zweiten Transpondereinheit abweicht, und wobei die Datenverarbeitungseinheit zum Auslesen und/oder Beschreiben des zweiten Datenspeichers mit dem zweiten Datenspeicher verbunden ist und über die zweite Sende-/Empfangseinheit Daten in den zweiten Datenspeicher geschrieben und/oder aus diesem gelesen werden können.

## Beschreibung

Die Erfindung betrifft einen elektronischen Schlüssel mit den Merkmalen des Oberbegriffs des Patentanspruchs 1.

Ein solcher elektronischer Schlüssel ist unter der Bezeichnung "ixalo-Transponder SE" der Anmelderin bekannt und dient zur berührungslosen Betätigung einer Schließeinrichtung, bspw. einem elektronischen Schließzylinder.

Der vorliegenden Erfindung liegt die Aufgabe zugrunde, einen elektronischen Schlüssel bereitzustellen, der eine einfache und flexible Nutzung ermöglicht.

Diese Aufgabe wird bei einem elektronischen Schlüssel der eingangs genannten Art erfindungsgemäß durch die kennzeichnenden Merkmale des Patentanspruchs 1 gelöst.

Der erfindungsgemäße elektronische Schlüssel weist über die erste Transpondereinheit hinausgehend eine zweite Transpondereinheit mit einem zweiten Datenspeicher auf. Die zweite Transpondereinheit hat ein von der ersten Transpondereinheit abweichendes Datenübertragungsprinzip, wobei der elektronische Schlüssel für dieselbe Schließeinrichtung nutzbar ist und/oder für eine Mehrzahl von Schließeinrichtungen, welche für unterschiedliche Datenübertragungsprinzipien ausgelegt sind.

Zusätzlich ist vorgesehen, dass die Datenverarbeitungseinheit der ersten Transpondereinheit mit dem zweiten Datenspeicher verbunden ist, um Daten aus dem zweiten Datenspeicher auszulesen und/oder um den zweiten Datenspeicher mit Daten zu beschreiben. Die genannte Verbindung ist insbesondere drahtgebunden und kann beispielsweise durch Leiterbahnen einer Platine des elektronischen Schlüssels bereitgestellt werden.

Durch die Verbindung zwischen der Datenverarbeitungseinheit der ersten Transpondereinheit und dem Datenspeicher der zweiten Transpondereinheit wird eine vielfältige und flexible Nutzung des elektronischen Schlüssels ermöglicht.

Bei einer bevorzugten Ausführungsform ist vorgesehen, dass in dem zweiten Datenspeicher eine zweite Zutrittsberechtigungsinformation zur Betätigung der ersten Schließeinrichtung und/oder einer zweiten Schließeinrichtung gespeichert ist. Dies ermöglicht es einem Nutzer, nur einen einzigen elektronischen Schlüssel handhaben zu müssen, mit diesem Schlüssel aber insbesondere unterschiedliche Teile einer Schließanlage betätigen zu können, nämlich sowohl eine erste Schließeinrichtung, die für eine Betätigung durch die erste Transpondereinheit ausgelegt ist, als auch eine zweite Schließeinrichtung, die für eine Betätigung durch die zweite Transpondereinheit ausgelegt ist. Eine solche "gemischte Nutzung" ist insbesondere dann vorteilhaft, wenn eine Bestandsanlage, das auf einem ersten Übertragungsprinzip basiert, mit Schließeinrichtungen eines hiervon abweichenden Datenübertragungsprinzips ergänzt werden soll.

Eine besonders komfortable, flexible und sichere Nutzung ergibt sich, wenn der elektronische Schlüssel ein Schlüsselgehäuse aufweist, in dessen Innenraum die erste Transpondereinheit und die zweite Transpondereinheit angeordnet sind.

Bevorzugt ist es ferner, wenn die erste Transpondereinheit aktiv ist und wenn die zweite Transpondereinheit passiv ist. Eine aktive Transpondereinheit verfügt über eine eigene Energieversorgung und vorzugsweise über einen vergleichsweise großen ersten Datenspeicher. Eine passive Transpondereinheit hat keine eigene Energieversorgung und ggf. nur einen vergleichsweise kleinen (zweiten) Datenspeicher.

Vorzugsweise ist die erste Transpondereinheit in an sich bekannter Weise zur kapazitiven Datenübertragung ausgelegt. Bevorzugte Datenübertragungsprinzipien für die zweite Transpondereinheit sind RFID (Radio Frequency Identification) bzw. NFC (Near Field Communication). Für die zweite Transpondereinheit kann auch BLE (Bluetooth Low Energy) verwendet werden. Dann handelt es sich um eine aktive Transpondereinheit.

Eine besonders flexible Nutzung des elektronischen Schlüssels ergibt sich, wenn in dem ersten Datenspeicher aus dem zweiten Datenspeicher ausgelesene Daten gespeichert sind und/oder wenn in dem zweiten Datenspeicher aus dem ersten Datenspeicher ausgelesene Daten gespeichert sind. Bei diesen Daten kann es beispielsweise um Zutrittsberechtigungsinformationen und/oder um Zutrittsereignisse und/oder um Serviceereignisse handeln. Ein Beispiel für ein Zutrittsereignis ist eine Information, wann eine bestimmte Schließeinrichtung mit einer bestimmten Transpondereinheit betätigt wurde. Ein Beispiel für ein Serviceereignis ist eine Information über den Betriebszustand einer Schließeinrichtung, bspw. über den Ladezustand einer Batterie.

Insbesondere ist es bevorzugt, wenn auf dem ersten Datenspeicher Zutrittsberechtigungsinformationen der ersten Schließeinrichtung und der zweiten Schließeinrichtung gespeichert sind und/oder wenn auf dem zweiten Datenspeicher Zutrittsberechtigungsinformationen der ersten Schließeinrichtung und der zweiten Schließeinrichtung gespeichert sind. Die Speicherung von Zutrittsberechtigungsinformationen sowohl der ersten Schließeinrichtung als auch der zweiten Schließeinrichtung auf einen gemeinsamen Datenspeicher ermöglicht eine erheblich vereinfachte Verwaltung von Zutrittsrechten.

Die Erfindung betrifft ferner ein Verfahren zum Betrieb eines vorstehend beschriebenen elektronischen Schlüssels, wobei in dem ersten Datenspeicher gespeicherte Daten geändert und/oder ergänzt werden, indem Daten verwendet werden, welche aus dem zweiten Datenspeicher ausgelesen werden, und/oder wobei in dem zweiten Datenspeicher gespeicherte Daten geändert und/oder ergänzt werden, indem Daten verwendet werden, welche aus dem ersten Datenspeicher ausgelesen werden. Diese Verfahren ermöglichen eine flexible Nutzung eines elektronischen Schlüssels bei vereinfachter Rechteverwaltung.

Die Erfindung betrifft ferner eine Schließanlage, welche einen vorstehend beschriebenen elektronischen Schlüssel sowie eine erste Schließeinrichtung und eine zweite Schließeinrichtung umfasst. Die erste Schließeinrichtung und die zweite Schließeinrichtung unterscheiden sich hinsichtlich ihrer Datenübertragungsprinzipien zu den jeweiligen Transpondereinheiten.

Vorzugsweise umfasst die Schließanlage ein Programmiergerät, das zum Auslesen und Beschreiben des zweiten Datenspeichers ausgelegt ist. Alternativ oder ergänzend hierzu ist ein Programmiergerät vorgesehen, das zum Auslesen und Beschreiben des ersten Datenspeichers ausgelegt ist.

Für den Fall, dass die Schließanlage ein Programmiergerät umfasst, das zum Auslesen und Beschreiben des zweiten Datenspeichers ausgelegt ist, wird für bevorzugte Verfahren zum Betrieb einer solchen Schließanlage vorgeschlagen, dass mittels des Programmiergeräts Daten aus dem zweiten Datenspeicher ausgelesen werden, welche aus dem ersten Datenspeicher in den zweiten Datenspeicher übertragen wurden. Alternativ oder ergänzend hierzu wird vorgeschlagen, dass mittels des Programmiergeräts Daten in den zweiten Datenspeicher geschrieben werden und dass die Daten von dem zweiten Datenspeicher in den ersten Datenspeicher übertragen und zur Nutzung der ersten Schließeinrichtung verwendet werden. Die Nutzung der ersten Schließeinrichtung betrifft insbesondere deren Betätigung (also vorzugsweise Öffnen und Schließen) und/oder deren Einrichtung (bspw. Übertragung von Daten, beispielsweise von Zutrittsberechtigungsinformationen, an die erste Schließeinrichtung).

Die vorstehend beschriebenen Verfahren eignet sich insbesondere dann, wenn das Datenübertragungsprinzip der zweiten Transpondereinheit mit einer vergleichsweisen hohen Datenübertragungsrate einhergeht, was insbesondere für eine Datenübertragung mittels RFID oder NFC oder BLE der Fall ist.

Es ist auch denkbar, ein Programmiergerät gemäß Unteranspruch 11 zu verwenden und die Schließanlage gemäß Verfahren nach Ansprüchen 14 oder 15 zu betreiben.

Weitere Merkmale und Vorteile der Erfindung sind Gegenstand der nachfolgenden Beschreibung und der zeichnerischen Darstellung eines bevorzugten Ausführungsbeispiels.

In der Zeichnung zeigt
- Fig. 1: eine schematische Ansicht einer Ausführungsform eines elektronischen Schlüssels; und
- Fig. 2: eine schematische Ansicht einer Ausführungsform einer Schließanlage.

Eine Ausführungsform eines elektronischen Schlüssels ist in der Zeichnung insgesamt mit dem Bezugszeichen 10 bezeichnet. Der elektronische Schlüssel 10 weist ein Gehäuse 12 auf, das einen Innenraum 14 begrenzt. Vorzugsweise umschließt das Gehäuse 12 den Innenraum 14 nach allen Seiten.

In dem Innenraum 14 sind eine erste Transpondereinheit 16 und eine zweite Transpondereinheit 18 angeordnet.

Die erste Transpondereinheit 16 weist eine Datenverarbeitungseinheit 20, einen ersten Datenspeicher 22 sowie eine Sende-/Empfangseinheit 24 auf, welche beispielsweise durch einen Transceiver 26 und eine Antenne 28 gebildet ist.

Bei der ersten Transpondereinheit 16 handelt es sich insbesondere um eine aktive Transpondereinheit , vorzugsweise um eine Transpondereinheit , die für eine kapazitive Datenübertragung ausgelegt ist und eine kapazitive Sende-/Empfangseinheit 24 aufweist.

Die zweite Transpondereinheit 18 weist einen eigenen Datenspeicher 30 (nachfolgend "zweiter Datenspeicher 30") auf, der beispielsweise integraler Bestandteil eines Mikrochips 32 ist. Die zweite Transpondereinheit 18 umfasst ferner eine Antenne 34. Bei der zweiten Transpondereinheit 18 handelt es sich insbesondere um einen sogenannten "RFID-Tag".

Die Datenverarbeitungseinheit 20 der ersten Transpondereinheit 16 ist über schematisch dargestellte Datenleitungen 36 mit dem ersten Datenspeicher 22 verbunden. In entsprechender Weise ist die Datenverarbeitungseinheit 20 über schematisch dargestellte Datenleitungen 38 mit dem zweiten Datenspeicher 30 der zweiten Transpondereinheit 18 verbunden.

Der elektronische Schlüssel 10 kann in einer Schließanlage 40 eingesetzt werden, welche schematisch in Figur 2 dargestellt ist. Die Schließanlage 40 umfasst eine erste Schließeinrichtung 42, welche beispielsweise einen ersten Schließzylinder 44 umfasst, der mittels der ersten Transpondereinheit 16 betätigbar ist, insbesondere öffenbar und schließbar. Der elektronische Schlüssel 10 kann beispielsweise auch für eine Mehrzahl von Schließanlagen 40 eingesetzt werden.

Die Schließanlage 40 umfasst eine zweite Schließeinrichtung 46, welche beispielsweise einen Schließzylinder 48 umfasst, der mittels der zweiten Transpondereinheit 18 betätigbar ist, insbesondere öffenbar und schließbar.

Während der normalen Nutzung der Schließanlage 40 kann ein Nutzer des elektronischen Schlüssels 10 sowohl die erste Schließeinrichtung 42 als auch die zweite Schließeinrichtung 46 betätigen. Hierfür genügt es, den elektronischen Schlüssel 10 bzw. dessen Gehäuse 12 in die Nähe einer jeweiligen Leseeinheit der ersten Schließeinrichtung 42 bzw. der zweiten Schließeinrichtung 46 zu bringen, um die jeweilige Schließeinrichtung 42 oder 46 betätigen zu können. Es versteht sich, dass es hierfür üblicherweise nicht erforderlich ist, den elektronischen Schlüssel 10 in einer bestimmten Orientierung anzuordnen; die Reichweiten der genannten Datenübertragungsprinzipien betragen einige Zentimeter und sind somit groß genug, dass eine Betätigung einer Schließeinrichtung 42 bzw. 46 unabhängig von einer Orientierung des elektronischen Schlüssels 10 erfolgen kann.

Die Schließanlage 40 umfasst ein Programmiergerät 50, das zum Auslesen und Beschreiben des zweiten Datenspeichers 30 des elektronischen Schlüssels 10 ausgelegt ist. Das Programmiergerät 50 weist einen Aufnahmebereich 52 zur zumindest anteiligen Aufnahme des Gehäuses 12 des elektronischen Schlüssels 10 auf. Mittels des Programmiergeräts 50 können beispielsweise Daten in den zweiten Datenspeicher 30 geschrieben werden, was bei Verwendung eines ersten Transponders in Form eines RFID-Tags mit einer vergleichsweise hohen Datenübertragungsrate einhergeht. Diese Daten können in dem zweiten Datenspeicher 30 belassen werden und/oder über die Datenleitungen 38 mittels der Datenverarbeitungseinheit 20 ausgelesen werden. Diese Daten können wiederum über die Datenleitungen 36 in den ersten Datenspeicher 22 des ersten Transponders 16 gespeichert werden. Auf diese Weise ist unter Verwendung des Programmiergeräts 50 eine Aktualisierung der in dem ersten Datenspeicher 22 hinterlegten Zutrittsrechte ermöglicht. Es ist somit möglich, dass die Schließanlage 40 lediglich das vorstehend beschriebene Programmiergerät 50 umfasst, in welchem eine Verwaltungssoftware abgelegt ist, mit welcher sowohl Zutrittsinformationen für die erste Schließeinrichtung 42 als auch für die zweite Schließeinrichtung 46 verwaltet werden.

Es ist auch möglich, das in dem ersten Datenspeicher gespeicherte Daten (beispielsweise Zutrittsrechte, Zutrittsereignisse, Serviceereignisse) aus dem ersten Datenspeicher 22 ausgelesen und mittels der Datenverarbeitungseinheit 20 in den zweiten Datenspeicher 30 geschrieben werden. Diese Daten wiederum können beispielsweise mittels des Programmiergeräts 50 ausgelesen werden, wodurch ein zusätzliches Programmiergerät, das auf das Datenübertragungsprinzip der ersten Transpondereinheit 16 abgestimmt ist, nicht erforderlich ist.

In einer weiteren Anwendung kann die Datenverarbeitungseinheit 20 der ersten Transpondereinheit 16 zum Öffnen einer Schließeinrichtung 42 Berechtigungsdaten aus dem zweiten Datenspeicher 30 auslesen und zur Autorisierung des Zutritts per kapazitiver Datenübertragung an die Schließeinrichtung 42 senden.

## Patentansprüche

1. Elektronischer Schlüssel (10), umfassend eine erste Transpondereinheit (16), welche eine Datenverarbeitungseinheit (20), eine Sende-/Empfangseinheit (24) und einen ersten Datenspeicher (22) aufweist, wobei in dem ersten Datenspeicher (22) eine erste Zutrittsberechtigungsinformation und Zutrittsereignisse einer ersten Schließeinrichtung (42) gespeichert sind, **dadurch gekennzeichnet, dass** der elektronische Schlüssel (10) eine zweite Transpondereinheit (18) umfasst, wobei die zweite Transpondereinheit (18) einen zweiten Datenspeicher (30) und eine zweite Sende-/Empfangseinheit (32) aufweist, dass ein drahtloses Datenübertragungsprinzip der ersten Transpondereinheit (16) von einem drahtlosen Datenübertragungsprinzip der zweiten Transpondereinheit (18) abweicht, und dass die Datenverarbeitungseinheit (20) zum Auslesen und/oder Beschreiben des zweiten Datenspeichers (30) mit dem zweiten Datenspeicher (30) verbunden ist und über die zweite Sende-/Empfangseinheit (32) Daten in den zweiten Datenspeicher (30) geschrieben und/oder aus diesem gelesen werden können.

2. Elektronischer Schlüssel (10) nach Anspruch 1, **dadurch gekennzeichnet, dass** in dem zweiten Datenspeicher (30) eine zweite Zutrittsberechtigungsinformation zur Betätigung der ersten Schließeinrichtung (42) und/oder einer zweiten Schließeinrichtung (46) gespeichert ist.

3. Elektronischer Schlüssel (10) nach Anspruch 1 oder 2, **gekennzeichnet durch** ein Schlüsselgehäuse (12), in dessen Innenraum (14) die erste Transpondereinheit (16) und die zweite Transpondereinheit (18) angeordnet sind.

4. Elektronischer Schlüssel (10) nach einem der vorstehenden Ansprüche, **dadurch gekennzeichnet, dass** die erste Transpondereinheit (16) aktiv ist und dass die zweite Transpondereinheit (18) passiv ist.

5. Elektronischer Schlüssel (10) nach einem der vorstehenden Ansprüche, **dadurch gekennzeichnet, dass** die erste Transpondereinheit (16) zur kapazitiven Datenübertragung ausgelegt ist und/oder dass die zweite Transpondereinheit (18) zur Datenübertragung mittels RFID oder NFC oder BLE ausgelegt ist.

6. Elektronischer Schlüssel (10) nach einem der vorstehenden Ansprüche, **dadurch gekennzeichnet, dass** in dem ersten Datenspeicher (22) aus dem zweiten Datenspeicher (30) ausgelesene Daten gespeichert sind und/oder dass in dem zweiten Datenspeicher (30) aus dem ersten Datenspeicher (22) ausgelesene Daten gespeichert sind.

7. Elektronischer Schlüssel (10) nach einem der vorstehenden Ansprüche, **dadurch gekennzeichnet, dass** auf dem ersten Datenspeicher (22) Zutrittsberechtigungsinformationen der ersten Schließeinrichtung (42) und der zweiten Schließeinrichtung (46) gespeichert sind und/oder dass auf dem zweiten Datenspeicher (30) Zutrittsberechtigungsinformationen der ersten Schließeinrichtung (42) und der zweiten Schließeinrichtung (46) gespeichert sind.

8. Verfahren zum Betrieb eines elektronischen Schlüssels (10) nach einem der vorstehenden Ansprüche, **dadurch gekennzeichnet, dass** in dem ersten Datenspeicher (22) gespeicherte Daten geändert und/oder ergänzt werden, indem Daten verwendet werden, welche aus dem zweiten Datenspeicher (30) ausgelesen werden, und/oder dass in dem zweiten Datenspeicher (30) gespeicherte Daten geändert und/oder ergänzt werden, indem Daten verwendet werden, welche aus dem ersten Datenspeicher (22) ausgelesen werden.

9. Schließanlage (40), umfassend eine erste Schließeinrichtung (42), eine zweite Schließeinrichtung (46) und einen elektronischen Schlüssel (10) nach einem der Ansprüche 1 bis 8.

10. Schließanlage (40) nach Anspruch 9, umfassend ein Programmiergerät (50), das zum Auslesen und Beschreiben des zweiten Datenspeichers (30) ausgelegt ist.

11. Schließanlage (40) nach Anspruch 9 oder 10, ferner umfassend ein Programmiergerät, das zum Auslesen und Beschreiben des ersten Datenspeichers (20) ausgelegt ist.

12. Verfahren zum Betrieb einer Schließanlage (40) nach Anspruch 10, **dadurch gekennzeichnet,**
- **dass** mittels des Programmiergeräts (50) Daten aus dem zweiten Datenspeicher (30) ausgelesen werden, welche aus dem ersten Datenspeicher (22) in den zweiten Datenspeicher (30) übertragen wurden, und/oder
- **dass** mittels des Programmiergeräts (50) Daten in den zweiten Datenspeicher (30) geschrieben werden und dass die Daten von dem zweiten Datenspeicher (30) in den ersten Datenspeicher (22) übertragen und zur Nutzung der ersten Schließeinrichtung (42) verwendet werden.

13. Verfahren nach Anspruch 12, **dadurch gekennzeichnet, dass** die Nutzung der ersten Schließeinrichtung (42) deren Betätigung und/oder deren Einrichtung betrifft.

14. Verfahren zum Betrieb einer Schließanlage nach Anspruch 11, **dadurch gekennzeichnet,**
- **dass** mittels des Programmiergeräts Daten aus dem ersten Datenspeicher (22) ausgelesen werden, welche aus dem zweiten Datenspeicher (30) in den ersten Datenspeicher (22) übertragen wurden, und/oder
- **dass** mittels des Programmiergeräts Daten in den ersten Datenspeicher (22) geschrieben werden und dass die Daten von dem ersten Datenspeicher (22) in den zweiten Datenspeicher (30) übertragen und zur Nutzung der zweiten Schließeinrichtung (42) verwendet werden.

15. Verfahren nach Anspruch 14, **dadurch gekennzeichnet, dass** die Nutzung der zweiten Schließeinrichtung (46) deren Betätigung und/oder deren Einrichtung betrifft.
